# EUROPÄISCHE PATENTSCHRIFT

(11) **EP 0 635 095 B1**
(45) Veröffentlichungstag und Bekanntmachung des Hinweises auf die Patenterteilung: **14.04.1999**
(21) Anmeldenummer: 94906168.3
(22) Anmeldetag: 28.01.1994
(51) Int. Cl.: F01L 7/02

(54) **DREHSCHIEBERVENTIL**
ROTARY SLIDE VALVE
SOUPAPE A TIROIR ROTATIF

(30) Priorität: 30.01.1993 DE 4302648
(43) Veröffentlichungstag der Anmeldung: 25.01.1995
(73) Patentinhaber: CONRADTY, Christoph, D-80639 München (DE)
(72) Erfinder: CONRADTY, Christoph, D-80639 München (DE)
(74) Vertreter: Charrier, Rolf, Dipl.-Ing.
(86) Internationale Anmeldenummer: EP9400249
(87) Internationale Veröffentlichungsnummer: WO9417287

(56) Entgegenhaltungen:
- FR-A- 423 273
- FR-A- 2 662 214
- GB-A- N24 563
- US-A- 4 019 487
- US-A- 4 381 737
- US-A- 5 105 128
- PATENT ABSTRACTS OF JAPAN vol. 9, no. 303 (M-434)(2026) 30. November 1985 & JP,A,60 142 006 (SHINZOU KANOU) 27. Juli 1985
- PATENT ABSTRACTS OF JAPAN vol. 7, no. 137 (M-222)(1282) 15. Juni 1983 & JP,A,58 051 208 (MASANARI) 25. März 1983
- PATENT ABSTRACTS OF JAPAN vol. 12, no. 272 (M-724)28. Juli 1988 & JP,A,63 055 311 (TSUTOMU NAKAYAMA) 9. März 1988
- Doppel Taschenbuch für den Maschinenbau, Band 2, 13 Auflage Springer-Verlag 1974 Seite 128

## Beschreibung

Die Erfindung betrifft ein Drehschieberventil nach dem Oberbegriff des Anspruches 1.

Ein Drehschieberventil ist aus der DE-A-20 62 323 bekannt. Dieses Drehschieberventil stellt das Einlaßventil bei einem Zweitaktmotor dar. Die im Zylinderkopf drehbar gelagerte Welle weist eine Durchlaßbohrung auf, die über einen vorgegebenen Drehbereich der Welle einen zylinderseitigen Kanal mit einer zum Zylinderraum führenden Bohrung verbindet, Das Drehschieberventil dreht sich hierbei mit der gleichen Drehzahl wie die Kurbelwelle des Zweitaktmotors. Da die Füllung des Zylinders mit frischer Ladung relativ schlecht ist, ist zwischen Vergaser und Drehschieberventil eine ein- oder mehrstufige Turbine zwischengeschaltet.

Ein weiterer Zweitaktmotor mit Drehschieberventilen ist der DE-A-38 21 617 entnehmbar. Hierbei sind einlaßseitig zwei Drehschieberventile vorgesehen, deren Steuerzeiten einander überschneiden, wobei eines der Ventile der Zufuhr der Spülluft und das andere der Zufuhr der Ladeluft dient. Um die Füllung zu verbessern, sind für Spülung und Ladung unterschiedliche Lader oder Gebläse vorgesehen. Die Welle der Drehschieberventile weist zur Bildung eines Durchlasses jeweils etwa Halbmondform auf.

Ein Auslaßventil in Form eines Drehschieberventils bei einem Zweitaktmotor ist Gegenstand der FR-A-25 31 139. Hierbei weist die Welle als Durchlaß eine Bohrung auf.

Wie sich aus diesem Stand der Technik ergibt, drehen sich die Wellen der Drehschieberventile mit der gleichen Drehzahl wie die Kurbelwelle des Motors. Dies bedeutet, daß der Durchlaß des Drehschieberventils die Verbindung zwischen dem zylinderseitigen Kanal und dem Zylinder- bzw. Brennraum nicht über einen ausreichend großen Hubweg des Kolbens des Motors herstellt. Die Füllung des Motors ist daher schlecht, so daß der Einsatz von Ladern erforderlich ist, um eine zufriedenstellende Ladung des Motors zu erhalten.

Ein Drehschieberventil mit den Merkmalen des Oberbegriffs des Anspruches 1 ist der US-A-4 381 737 entnehmbar, Der die Welle durchdringende Durchlaß verläuft rechtwinklig zur Wellenachse, so daß bei einer vollen Wellenumdrehung der Durchlaß zweimal den im Zylinderkopf verlaufenden Kanal mit der zum Zylinderraum führenden Bohrung verbindet. Die auf die Wellenachse bezogenen Winkelbereiche einer Durchlaßöffhung und der Bohrung liegen bei etwa 55°.

Die FR-A-2 662 214 beschreibt ein Drehschieberventil bei einem Zweitaktmotor, dessen Welle sich mit der gleichen Drehzahl wie die Kurbelwelle dreht und über das ein Kraftstoff-Luftgemisch dem Zylinderraum zugeführt wird. Der die Welle durchdringende Durchlaß verläuft schräg zur Wellenachse und weist im Bereich des Kanals einen kreisförmigen Querschnitt auf, der in einen in Richtung der Wellenachse verlaufenden schlitz- und keilförmigen Querschnitt im Bereich der Bohrung übergeht. Die Welle ist in Richtung der Wellenachse verschiebbar. Die zum Zylinderraum führende schlitzartige Bohrung verläuf quer zur Wellenachse.

Die US-A-5 105 784 zeigt ein Drehschieberventil mit einem die Welle durchdringenden Durchlaß, der rechtwinklig zur Wellenachse verläuft und in Richtung der Wellenachse schlitz- und keilförmig ausgebildet ist. Die in Richtung der Wellenachse verschiebbare Welle dreht sich einmal pro vier Kurbelwellenumdrehungen. Auch hier ist die zum Zylinderraum führende schlitzartige Bohrung quer zur Wellenachse angeordnet.

Es besteht die Aufgabe, das Drehschieberventil so zu verbessern, daß lange Ventilöffnungszeiten erreichbar sind, die sich über mehr als 180 Kurbelwellengrade erstrecken.

Gelöst wird diese Aufgabe mit den Merkmalen des Anspruches 1. Vorteilhafte Ausgestaltungen sind den abhängigen Ansprüchen entnehmbar.

Ein Ausführungsbeispiel wird nachfolgend anhand der Zeichnungen näher etläutert. Es zeigen:
- **Fig. 1**: einen Schnitt durch einen Zylinder mit Zylinderkopf in schematischer Darstellung zu Beginn des Ansaugtakts;
- **Fig. 2**: einen der Figur 1 entsprechenden Schnitt in der Mitte des Verdichtungshubes;
- **Fig. 3**: einen der Figur 1 entsprechenden Schnitt in der Mitte des Arbeitshubes;
- **Fig. 4**: einen der Figur 1 entsprechenden Schnitt in einer Stellung zu Beginn des Auspufftakts;
- **Fig. 5**: einen Schnitt durch diese Welle und
- **Fig. 6**: eine Draufsicht auf diese Welle.

Gemäß Figur 1 ist ein Zylinder 1, ein Zylinderkopf 2 und ein Kolben 3 vorhanden. Im Zylinderkopf 2 ist ein erstes Drehschieberventil 4 drehbar gelagert, welches als Einlaßventil ausgebildet ist. Weiterhin lagert der Zylinderkopf 2 drehbar ein zweites Drehschieberventil 5, welches als Auslaßventil ausgebildet ist, Das Drehschieberventil 4 weist eine Welle 6 mit einem Durchlaß 7 auf Die Welle 6 ist im Zylinderkopf 2 abgedichtet gelagert. Das Drehschieberventil 5 weist ebenfalls eine Welle 8 auf, die abgedichtet im Zylinderkopf 2 gelagert ist und ebenfalls einen Durchlaß 23 aufweist, von dem nur dessen Achse 9 in Figur 1 dargestellt ist. Der Zylinderkopf 2 ist mit einem ersten Kanal 10 versehen, über welchen das Kraftstoff-Luftgemisch zugeführt wird. An der dem Kanal 10 gegenüberliegenden Seite weist der Zylinderkopf 2 eine zum Zylinder. bzw. Verbrennungsraum 11 führende Bohrung 12 auf Weiterhin ist im Zylinderkopf ein weiterer die Auspuffgase abführender Kanal 13 vorhanden sowie eine weitere dazu gegenüberliegende zum Zylinderraum 11 führende Bohrung 14.

Beide Wellen 6, 8 werden von der Kurbelwelle (nicht dargestellt) des Motors angetrieben und führen dabei die halbe Drehzahl der Kurbelwelle aus. Im dargestellten Ausführungsbeispiel dreht sich die Welle 6 im Gegenuhrzeigersinn, während die Welle 8 sich im Uhrzeigersinn dreht.

Wie aus der Figur 5 ersichtlich, verläuft die Achse 15 des Durchlasses 7 schräg zur Achse 16 der Welle 6 und schneidet diese. Die Schräglage der Achse 15 ist so gewählt, daß der rechte Rand 17 der einen Durchlaßöffnung 18 zum gegenüberliegenden linken Rand 19 der anderen Durchlaßöffnung 20 in Richtung der Wellenachse 16 mit Abstand versetzt angeordnet ist. Dieser Abstand ist in Figur 5 mit 22 bezeichnet. Beidseits der Durchlaßöfnungen 18, 20 und zwischen den Durchlaßöffnungen 18, 20 sowohl in radialer als auch axialer Richtung sind schematisch dargestellte Dichtungselemente 21 vorgesehen, die eine Abdichtung der Durchgangsöffnungen gegeneinander und nach außen bewirken.

In Figur 1 ist der Durchlaß 7 der besseren Übersichtlichkeit halber in Projektionsrichtung A dargestellt.

Der Durchlaß 23 des Drehschieberventils 5 hat eine Achse 9 mit einer Schräglage wie die Achse 15.

Wie aus der Figur 5 ersichtlich, verbindet in der dargestellten Drehstellung der Welle 6 der Durchlaß 7 den Kanal 10 mit der Bohrung 12. Ist die Welle 6 gegenüber dem Kanal 10 und der Bohrung 12 verdreht, dann ist keine Verbindung zwischen Kanal und Bohrung vorhanden.

Nehmen, bezogen auf die Achse 16 der Welle 6, die Durchlaßöffnungen 18, 20 jeweils einen Winkel α ein und die Öffnung 12 einen Winkel β, ebenfalls bezogen auf die Wellenachse 16, dann bedeutet dies, daß bei einer vollen Umdrehung der Welle 6 der Kanal 10 und die Öffnung 12 über den Durchlaß 7 miteinander verbunden sind, wenn die Welle 6 einen Winkelweg α plus β durchläuft.

In Figur 1 ist der Fall dargestellt, daß der Kolben 3 kurz vor dem oberen Totpunkt steht. Hier beginnt das Drehschieberventil 4 zu öffnen. Das Drehschieberventil 5 nimmt eine Stellung ein, bei der der Durchlaß 23 verschlossen ist. Nach Erreichen des unteren Totpunkts des Kolbens 3 schließt das Drehschieberventil 4, nachdem die Welle 6 den Winkelweg α plus β durchlaufen hat, Während des Verdichtungshubs sind gemäß Figur 2 beide Drehschieberventile 4, 5 verschlossen, Dies gilt ebenfalls für den Arbeitshub gemäß Figur 3. Kurz vor Beginn des Auspuffhubes öffnet das Drehschieberventil 5, während das Drehschieberventil 4 nach wie vor verschlossen ist. Führt also die Kurbelwelle zwei Umdrehungen aus, dann drehen sich die Wellen 6, 8 um 360°, wobei die Durchlässe 7, 23 über einen Winkelweg α plus β der Wellen 6, 8 geöffnet sind, d.h. der Kanal 10 mit der Bohrung 12 und die Bohrung 14 mit dem Kanal 13 verbunden sind. In allen anderen Drehstellungen sind die Durchlässe 7, 23 verschlossen und zwar durch die Bohrungswandungen für die Wellen im Zylinderkopf.

Die Bohrungen 12, 14 sind in Richtung der Wellenachsen 16 schlitzförmig ausgebildet. Die Durchlässe 7, 23 sind ebenfalls in Richtung der Wellenachsen 16 schlitzartig ausgebildet.

Die Wandungen der Durchlässe 7, 23 verjüngen sich mittig, wie dies den Figuren 1 und 5 zu entnehmen ist. Der minimale Durchlaßquerschnitt darf hierbei nicht kleiner sein als der Durchlaßquerschnitt der Bohrungen 12 bzw. 14.

Um die Füllung des Zylinders verändern zu können, ist die Welle 6 in Richtung der Achse 16 verschiebbar. Diese Verschiebung kann elektronisch in Abhängigkeit der Betriebsparameter des Motors gesteuert werden.

Der Winkel α plus β ist also größer als 90°. Da schlitzartige Bohrungen 12, 14 und schlitzartige Durchlässe 7, 23 vorliegen, wird hierdurch erreicht, daß die Drehschieberventile 4, 5 sehr rasch öffnen und über den größten Teil des Drehwinkels α plus β voll geöffnet sind.

Die Wellen 6, 8 bestehen bevorzugt aus einem keramischen Material. Dies kann auch für die Lagerung der Wellen 6, 8 im Zylinderkopf 2 der Fall sein.

Die schlitzartigen Durchlässe 7, 23 sind keilförmig ausgebildet, womit es bei der Axialverschiebung der Welle 6, 8 möglich ist, die Öffnungs- und Schließzeitpunkte der Drehschieberventile 4, 5 zu verändern, was in Abhängigkeit der Motorparameter erfolgt. Dies ist schematisch in Figur 6 gezeigt, wo die Welle 6 gegenüber der Bohrung 12 verschoben ist.

## Patentansprüche

1. Drehschieberventil bei einem kolbenbetriebenen Verbrennungsmotor, das eine im Zylinderkopf (2) drehbar gelagerte Welle (6, 8) aufweist, die mit einem die Welle (6, 8) durchdringenden Durchlaß (7, 23) versehen ist, der bei der Drehung der Welle (6, 8) in einem Drehbereich eine Verbindung zwischen einem im Zylinderkopf (2) verlaufenden Kanal (10, 13) und einer zum Zylinderraum führenden Bohrung (12, 14) im Zylinderkopf (2) herstellt, jeweils auf die Wellenachse (16) bezogen eine die Bohrung (12, 14) überstreichende Durchlaßöffnung (18) einen Winkelbereich (a) einnimmt, der größer ist als der Winkelbereich (β) der Bohrung (12, 14), der Durchlaß (7, 23) und die Bohrung (12, 14) in Richtung der Wellenachse (16) schlitzförmig ausgebildet sind, die Wandungen des Durchlasses (7, 23) sich mittig verjüngen und der minimale Durchlaßquerschnitt hierbei nicht kleiner ist als der Durchlaßquerschnitt der Bohrung (12, 14), und die Welle (6, 8) beidseits der Durchlaßöffnungen (18, 20) und zwischen den Durchlaßöffnungen (18, 20) längs und quer zur Wellenachse (16) abgedichtet im Zylinderkopf (2) gelagert ist, **dadurch gekennzeichnet,** daß der Verbrennungsmotor ein Viertaktverbrennuugsmotor ist, der Durchlaß (7, 23) schräg zur Wellenachse (16) verläuft und hierbei die eine Durchlaßöffhung (18) zur gegenüberliegenden Durchlaßöffnung (20) in Richtung der Wellenachse (16) so versetzt angeordnet ist, daß bei einer vollen Wellenumdrebung nur einmal eine Verbindung zwischen dem Kanal (10, 13) und der Bohrung (12, 14) entsteht, die Welle (6, 8) mit der halben Drehzahl der Kurbelwelle des Motors sich dreht, die die Bohrung (12, 14) überstreichende Durchlaßöffnung (18) zusammen mit dem an der Welle (6, 8) anliegenden Bereich der Bohrung (12, 14) bezogen auf die Wellenachse (16) einen Winkelbereich (α plus β) einschließt, der mehr als 90° beträgt, der Durchlaß (7, 23) und die Bohrung (12, 14) in gleicher Richtung der Wellenachse (16) verlaufend keilförmig ausgebildet sind, und die Welle (6, 8) in Richtung der Wellenachse (16) verschiebbar ist.

2. Drehschieberventil nach Anspruch 1, **dadurch gekennzeichnet,** daß die Welle (6, 8) aus einem keramischen Material besteht.

3. Drehschieberventil nach Anspruch 1 oder 2, **dadurch gekennzeichnet,** daß die Wellenlagerung aus einem keramischen Material besteht.

## Claims

1. A rotary slidevalve in a piston-driven combustion engine, which exhibits in the cylinderhead (2) a shaft (6, 8) which is supported to be able to turn and is provided with a passage (7, 23) which penetrates the shaft (6, 8) and during the turning of the shaft (6, 8) produces in one range of the rotation a connection between a channel (10, 13) running in the cylinderhead (2) and a bore (12, 14) in the cylinderhead (2) leading to the cylinder, whilst an opening (18) from the passage as it wipes past the drilled hole (12, 14) occupies at any time a sector (a) referred to the axis (16) of the shaft, greater than the angle (β) made by the bore (12, 14), the passage (7, 23) and the bore (12, 14) are formed as slots in the direction of the axis (16) of the shaft, the walls of the passage (7, 23) taper in to the middle with the minimum cross-section of passage not less than the cross-section of passage of the bore (12, 14), and the shaft (6, 8) on both sides of and between the openings (18, 20) from the passage is supported in the cylinderhead (2) with a seal along and across the axis (16) of the shaft, **characterized in that**
the combustion engine is a fourstroke combustion engine, the passage (7, 23) runs at an angle to the axis (16) of the shaft and the one opening (18) from the passage is hereby offset in the direction of the axis (16) of the shaft from the opposite opening (20) from the passage in such a way that during one full revolution of the shaft a connection arises between the channel (10, 13) and the drilled hole (12, 14) only once, the shaft (6, 8) turns at half the r.p.m. of the engine crankshaft, the opening (18) from the passage which wipes past the hole (12, 14) together with the region of the hole (12, 14) adjoining the shaft (6, 8) includes a sector (α plus β) which amounts to more than 90°, the passage (7, 23) and the bore (12, 14) are made wedge-shaped, running in the same direction of the axis (16) of the shaft, and the shaft (6, 8) is able to shift in the direction of the axis (16) of the shaft.

2. A rotary slidevalve as in Claim 1, characterized in that the shaft (6, 8) consists of a ceramic material.

3. A rotary slidevalve as in Claim 1 or 2, characterized in that the bearing of the shaft consists of a ceramic material.

## Revendications

1. Valve à obturateur rotatif, située dans un moteur à combustion à entraînement par piston, qui comprend un arbre (6, 8) monté rotatif dans la tête de culasse (2) et pourvu d'un passage (7, 23) qui traverse l'arbre (6, 8) et qui, lors de la rotation de l'arbre (6, 8), produit, dans une zone angulaire, une communication entre un conduit (10, 13) s'étendant dans la tête de culasse (2) et un perçage (12, 14) ménagé dans la tête de culasse (2) et débouchant dans la chambre de cylindre, un orifice (18) du passage, qui passe devant le perçage (12, 14), occupant, rapporté chaque fois à l'axe (16) de l'arbre, une zone angulaire (a) qui est plus grande que la zone angulaire (b) du perçage (12, 14), le passage (7, 23) et le perçage (12, 14) étant réalisés en forme de fente suivant la direction de l'axe (16) de l'arbre, les parois du passage (7, 23) convergeant l'une vers l'autre en leur milieu et la section transversale minimale du passage n'étant ainsi pas plus petite que la section transversale de passage du perçage (12, 14), et l'arbre (6, 8) étant monté d'une manière étanche dans la tête de culasse (2) le long de l'axe (16) de l'arbre et transversalement à celui-ci, de part et d'autre des orifices (18, 20) du passage et entre les orifices (18, 20) du passage, caractérisée en ce que le moteur à combustion est un moteur à combustion à quatre temps, le passage (7, 23) est orienté d'une manière inclinée par rapport à l'axe (16) de l'arbre et le premier orifice (18) du passage est ainsi disposé d'une manière décalée par rapport à l'orifice opposé (20) du passage suivant la direction de l'axe (16) de l'arbre, de manière telle que, pour un tour complet de rotation de l'arbre, il ne se présente qu'une seule fois une communication entre le conduit (10, 13) et le perçage (12, 14), l'arbre (6, 8) tourne à la moitié de la vitesse de rotation du vilebrequin du moteur, l'orifice (18) du passage qui passe devant le perçage (12, 14) forme avec la zone du perçage (12, 14) située sur l'arbre (6, 8), une zone angulaire (a + b) rapportée à l'axe (16) de l'arbre qui vaut plus de 90°, le passage (7, 23) et le perçage (12, 14) sont réalisés en forme de coin en étant orientés dans le même sens par rapport à l'axe (16) de l'arbre et l'arbre (6, 8) peut être déplacé suivant la direction de l'axe (16) de l'arbre.

2. Valve à obturateur rotatif suivant la revendication 1, caractérisée en ce que l'arbre (6, 8) est en une matière céramique.

3. Valve à obturateur rotatif suivant la revendication 1 ou 2, caractérisée en ce que la partie recevant l'arbre à palier est en une matière céramique.
